# EUROPÄISCHE PATENTSCHRIFT

(11) **EP 2 711 608 B1**
(45) Veröffentlichungstag und Bekanntmachung des Hinweises auf die Patenterteilung: **20.08.2014**
(21) Anmeldenummer: 13002984.6
(22) Anmeldetag: 11.06.2013
(51) Int. Cl.: F21S 8/08, F21S 8/04, F21S 2/00, F21V 17/00, F21V 15/01, F21W 111/02, F21Y 101/02, F21W 131/10

(54) **Vorrichtung zur Umgebungsbeleuchtung**
Device for ambient lighting
Dispositif d'éclairage de l'environnement

(30) Priorität: 25.09.2012 DE 102012018823
(43) Veröffentlichungstag der Anmeldung: 26.03.2014
(73) Patentinhaber: ELSPRO Verwaltungs GmbH, 40721 Hilden (DE)
(72) Erfinder: Ribjitzki, Hans-Werner, 58313 Herdecke (DE)
(74) Vertreter: Ostriga Sonnet Wirths & Vorwerk

(56) Entgegenhaltungen:
- WO-A2-2011/096686
- CN-Y- 2 851 836
- US-A1- 2010 085 752
- US-A1- 2011 051 420

## Beschreibung

Die Erfindung betrifft eine Vorrichtung zur Umgebungsbeleuchtung, im wesentlichen bestehend aus einem Gehäuse, in dem eine Einrichtung zur Energieversorgung für zahlreiche, umlaufend angeordnete LED-Leuchtmittel angeordnet ist, welche über ein elektrisches Kabel mit Strom versorgt werden.

Eine derartige Leuchte ist beispielsweise aus der EP 2 267 359 B1 bekannt.

Bei der dort offenbarten Leuchte handelt es sich um eine Straßenleuchte, bei der die LED's auf mehreren übereinander liegenden Trägerringen angeordnet sind, die in horizontalen Ebenen verdrehbar sind, wobei die Trägerflächen für die LED's verschiedene Neigungen besitzen.

Bei diesem Stand der Technik wird als nachteilig angesehen, dass die Leuchte einerseits einen komplizierten Aufbau aufweist, wodurch die Herstellungskosten hoch sind und andererseits es sich bei dieser Leuchte offensichtlich um eine stationäre Leuchte handelt.

Die Aufgabe der Erfindung besteht darin, eine einfach aufgebaute, kostengünstig herstellbare und variabel einsetzbare Leuchte zu schaffen. Darüber hinaus sollte die Leuchte auf einfache Weise auf- und abbaubar sein.

Die Lösung der Aufgabe ergibt sich aus den Merkmalen des Anspruchs 1, insbesondere dadurch, dass das Gehäuse mit einer umlaufenden, gegenüber der Horizontalen geneigten Fläche versehen ist, die einen fachwerkartigen Aufbau mit zahlreichen Ausnehmungen aufweist, welche mindestens teilweise zur Aufnahme von auswechselbaren LED-Modulen vorgesehen sind.

Die erfindungsgemäße Vorrichtung zur Umgebungsbeleuchtung weist den Vorteil auf, dass sie einen sehr einfachen, fachwerkartigen Grundaufbau aufweist, in dem eine Vielzahl von auswechselbaren LED-Modulen angeordnet sind.

Vorzugsweise ist die erfindungsgemäße Vorrichtung umlaufend im Bereich von 360° mit LED-Leuchtmitteln versehen, wobei diese in der geneigten Fläche angeordnet sind, die einen Winkel zur Horizontalen zwischen 10° und 45° - vorzugsweise 30° - aufweist.

Erfindungsgemäß ist es daher auf einfache Weise möglich, auf Baustellen wie auch an Unfallstellen oder dergleichen eine gleichmäßige 360°-Umgebungsbeleuchtung zu erreichen.

Dadurch, dass die erfindungsgemäße Vorrichtung ein Gehäuse aufweist, das kegelstumpfförmig ausgebildet und nach oben offen ist, ist darüber hinaus der Austausch von LED-Leuchtmitteln sehr einfach und außerdem ist eine gute Wärmeabfuhr gewährleistet.

Bei einer weiteren Ausführungsform weist das Gehäuse im Bereich der geneigten Fläche und/oder der Unterseite zusätzliche Ausnehmungen auf, wodurch einerseits eine Vielzahl von Grifföffnungen den Transport der Vorrichtung zur Umgebungsbeleuchtung vereinfachen und andererseits das Gewicht der Vorrichtung deutlich verringert ist.

Auf vorteilhafte Weise sind die in der geneigten Fläche auswechselbar angeordneten LED-Module rückwärtig mit Kühleinrichtungen, vorzugsweise Kühlrippen versehen, so dass keine separaten Einrichtungen notwendig sind.

Auf vorteilhafte Weise kann darüber hinaus das Gehäuse der Vorrichtung so ausgebildet sein, dass eine Vielzahl von Vorrichtungen ineinander stapelbar sind. Dies ist vorteilhaft bei der Lagerung und beim Transport zahlreicher Vorrichtungen und ergibt sich einerseits aus einer unteren, ebenen Gehäusefläche und andererseits aus der Tatsache, dass das Gehäuse oben offen ist.

Eine weitere Ausführungsform der Erfindung ist dadurch gekennzeichnet, dass das Gehäuse mit einer Zugentlastung für das Stromkabel versehen ist, welche aus einem auf dem Kabel befestigten Körper, vorzugsweise einer Kugel, gebildet ist, welche in einer entsprechend geformten, im Gehäuse vorhandenen muldenförmigen Aufnahme lösbar angeordnet ist.

Auch ist es möglich, dass die Vorrichtung so ausgestaltet ist, dass die LED-Module bei der Befestigung im Gehäuse automatisch elektrisch kontaktiert werden, wodurch der Austausch von schadhaften LED-Modulen deutlich vereinfacht wird.

Letztlich weist eine erfindungsgemäße Vorrichtung ein Gehäuse mit einer zentralen, durchgehenden Aufnahme für den freien Endbereich eines Stativs auf, wodurch die Befestigung der Vorrichtung alternativ als Decken- oder als Bodenbeleuchtung möglich ist.

Weitere Vorteile der Erfindung ergeben sich aus der nachfolgenden Beschreibung eines Ausführungsbeispiels. Es zeigen:
Fig. 1a ein Stativ mit einer zum Boden gerichteten Vorrichtung zur Umgebungsbeleuchtung,
Fig. 1b ein Stativ mit einer zur Decke gerichteten Vorrichtung zur Umgebungsbeleuchtung,
Fig. 2 eine perspektivische Ansicht einer am freien Ende eines Stativs angeordneten Vorrichtung zur Umgebungsbeleuchtung,
Fig. 3 eine perspektivische Unteransicht des Gehäuses einer Vorrichtung zur Umgebungsbeleuchtung,
Figuren 4 und 5 Ansichten des fachwerkartigen Aufbaus des Gehäuses,
Figuren 6 und 7 Darstellungen der Zugentlastung und
Fig. 8 Seitenansicht des freien Endbereichs des Stativs.

In den Zeichnungen ist eine Vorrichtung zur Umgebungsbeleuchtung insgesamt mit der Bezugsziffer 10 bezeichnet.

Wie in den Figuren 1a und 1b dargestellt, weist eine derartige Vorrichtung 10 ein Stativ 11 und ein Leuchtengehäuse 12 auf, welches über ein elektrisches Kabel 13 an die Stromversorgung anschließbar ist. Das Gehäuse 12 ist an einem freien Endbereich 14 des Stativs auf nachfolgend noch beschriebene Art und Weise in unterschiedlicher Orientierung, also zur Boden- wie auch zur Deckenbeleuchtung befestigbar.

In der Figur 2 ist in perspektivischer Ansicht das Gehäuse 12 dargestellt. Man erkennt einen schüsselartigen, nach oben offenen Aufbau mit einer umlaufenden, gegenüber der Horizontalen geneigten Fläche 15, in der auswechselbare LED-Module 16 angeordnet sind, die rückwärtig mit angeformten Kühlrippen 17 versehen sind. Das mit zahlreichen Ausnehmungen 18 versehene Gehäuse 12 ist an der Unterseite mit einer ebenen Begrenzungsfläche 19 (s. Figur 3) versehen und ebenfalls mit Ausnehmungen 20 zur Gewichtsreduzierung. Darüber hinaus weist die Fläche 19 eine zentrale Aufnahme 21 für den freien Endbereich 14 eines Stativs 11 auf.

Aus den Figuren 1a/1b sowie 2 ergibt sich des Weiteren, dass die geneigte Fläche 15 in einem Winkel α zur Horizontalen angeordnet ist.

Aus der Zusammenschau der Figuren 2 und 3 erkennt man sehr gut den fachwerkartigen, rahmenartigen Aufbau des Gehäuses 12, in dem zusätzlich am oberen Rand des Gehäuses Befestigungsaufnahmen 22 für nicht dargestellte Befestigungsmittel angeordnet sind. Diese dienen dazu, wenn z.B. das Leuchtengehäuse 12 nicht an einem Stativ 11, sondern an einem Seil, Kabel oder dergleichen befestigt werden soll. Auch sind jeweils zwei Befestigungsaufnahmen 23 für die LED-Module 16 dargestellt.

Letztlich ist insbesondere aus der Figur 2 ein innerhalb des schüsselartig geformten Gehäuses 12 angeordnetes inneres Gehäuse 24 mit einem schraubbefestigbaren Deckel 25 zu erkennen, in dem eine Einrichtung zur Energieversorgung für die zahlreichen LED-Leuchtmittelmodule 16 auf nicht dargestellte Weise angeordnet ist.

In den Figuren 4 und 5 ist der Aufbau des Gehäuses 12 in perspektivischer Ansicht von oben und perspektivischer Ansicht von unten zu erkennen. Aus den Zeichnungen wird deutlich, wie gewichtssparend die Grundkonstruktion des Gehäuses 12 aufgebaut ist, da sämtliche, lösbar angeordneten Teile entfernt wurden.

Die bereits in der Figur 2 teilweise dargestellte Zugentlastung 26 ist im Einzelnen in den Figuren 6 und 7 zu erkennen. Grundsätzlich wird sie aus einer auf einem elektrischen Kabel 13 angeordneten Kugel 27 gebildet, welche in einer entsprechenden Aufnahme 28 im Gehäuse 12 gehalten ist, wodurch die Gewichtskraft des elektrischen Kabels 13 in das Gehäuse 12 eingeleitet wird. Dadurch wird der nicht dargestellte Kabelbereich zwischen der Zugentlastung 26 und der im inneren Gehäuse 24 angeordneten elektrischen Einrichtung zur Energieversorgung von Zugkräften entlastet.

In der Figur 8 ist ein Aufsatzteil 14 dargestellt, welches auf das freie Ende des Stativs 11 aufgesteckt und mit Hilfe einer Klemmvorrichtung K befestigt wird. An dem Aufsatzteil 14 ist ein Leuchtengehäuse 12 lösbar befestigt. Dieses Aufsatzteil 14 weist einen Befestigungsbereich 29 für das Gehäuse 12 und einen Gelenkbereich 30 auf. Der Befestigungsbereich 29 ist mit einer Anlagefläche 31 für die Unterseite 19 des Gehäuses 12 bzw. für die Außenfläche des Deckels 25 versehen. Am Befestigungsbereich 29 kann das Gehäuse 12 in unterschiedlicher Ausrichtung einmal zur Bodenbeleuchtung, aber auch zur Deckenbeleuchtung angeordnet werden, wobei die Sicherung der Position des Gehäuses 12 mittels einer federbelasteten Rastnase 32 erfolgt, die nicht nur in der Figur 8, sondern auch gut in der Figur 2 zu erkennen ist.

Als zusätzliche Funktion weist die erfindungsgemäße Vorrichtung 10 auch den Gelenkbereich 30 am Aufsatzteil 14 auf, mit der das Leuchtengehäuse 12 in einen gewünschten Winkel zur Vertikalen bewegt werden kann und dort festgesetzt wird. Hierzu weist der Gelenkbereich 30 einen Klemmhebel 33 auf.

| **Stückliste** | | **Akte:** PT26769-05EP | **Mandant:** ELSPRO Verwaltungs GmbH | |
|---|---|---|---|---|
| | | **Kennwort:** 360°-LED-Leuchte | | |
| | | | | |
| **10** | Vorrichtung | | **36** | |
| **11** | Stativ | | **37** | |
| **12** | Leuchtengehäuse | | **38** | |
| **13** | elektrisches Kabel | | **39** | |
| **14** | Freier Endbereich von 11 | | **40** | |
| **15** | Geneigte Fläche | | **41** | |
| **16** | LED-Module | | **42** | |
| **17** | Kühlrippen | | **43** | |
| **18** | Ausnehmungen | | **44** | |
| **19** | Unterseite von Gehäuse | | **45** | |
| **20** | Ausnehmungen | | **46** | |
| **21** | Zentrale Aufnahme für 14 | | **47** | |
| **22** | Befestigungsaufnahme für Befestigungsmittel | | **48** | |
| **23** | Befestigungsaufnahme für LED-Module | | **49** | |
| **24** | Inneres Gehäuse | | **50** | |
| **25** | Deckel | | **Sonderpositionen** | |
| **26** | Zugentlastung | | **H** | Horizontale |
| **27** | Kugel | | **α** | Winkel |
| **28** | Aufnahme im Gehäuse 12 | | **K** | Klemmvorrichtung |
| **29** | Befestigungsbereich | | | |
| **30** | Gelenkbereich | | | |
| **31** | Anlagefläche | | | |
| **32** | Rastnase | | | |
| **33** | Klemmhebel | | | |
| **34** | | | | |
| **35** | | | | |

## Patentansprüche

1. Vorrichtung zur Umgebungsbeleuchtung, im wesentlichen bestehend aus einem Gehäuse, in dem eine Einrichtung zur Energieversorgung für zahlreiche, umlaufend angeordnete LED-Leuchtmittel angeordnet ist, welche über ein elektrisches Kabel mit Strom versorgt werden, **dadurch gekennzeichnet, dass** das Gehäuse (12) mit einer umlaufenden, gegenüber der Horizontalen (H) geneigten Fläche (15) versehen ist, die einen fachwerkartigen Aufbau mit zahlreichen Ausnehmungen (18, 20) aufweist, welche mindestens teilweise zur Aufnahme von auswechselbaren LED-Modulen (16) vorgesehen sind.

2. Vorrichtung nach Anspruch 1, **dadurch gekennzeichnet, dass** die LED-Leuchtmittel (16) umlaufend im Bereich von 360° angeordnet sind.

3. Vorrichtung nach Anspruch 1 oder 2, **dadurch gekennzeichnet, dass** der Winkel (α) zwischen der geneigten Fläche (15) und der Horizontalen (H) zwischen 10° und 45°, vorzugsweise 30° beträgt.

4. Vorrichtung nach einem der vorangehenden Ansprüche, **dadurch gekennzeichnet, dass** das Gehäuse (12) kegelstumpfförmig ausgebildet ist und nach oben offen ist.

5. Vorrichtung nach einem der vorangehenden Ansprüche, **dadurch gekennzeichnet, dass** das Gehäuse (12) im Bereich der geneigten Fläche (15) und/oder der Unterseite (19) zusätzliche Ausnehmungen (18, 20) aufweist.

6. Vorrichtung nach einem der vorangehenden Ansprüche, **dadurch gekennzeichnet, dass** die LED-Module (16) rückwärtig mit Kühleinrichtungen (17), vorzugsweise Kühlrippen, versehen sind.

7. Vorrichtung nach einem der vorangehenden Ansprüche, **dadurch gekennzeichnet, dass** das Gehäuse (12) der Vorrichtung (10) so ausgebildet ist, dass eine Vielzahl von Vorrichtungen ineinander stapelbar sind.

8. Vorrichtung nach einem der vorangehenden Ansprüche, **dadurch gekennzeichnet, dass** das Gehäuse (12) mit einer Zugentlastung (26) für das Stromkabel (13) versehen ist, welche aus einem auf dem Kabel (13) befestigten Körper, vorzugsweise einer Kugel (27), gebildet ist, welche in einer entsprechend geformten, im Gehäuse (12) vorhandenen muldenförmigen Aufnahme (28) lösbar angeordnet ist.

9. Vorrichtung nach einem der vorangehenden Ansprüche, **dadurch gekennzeichnet, dass** die LED-Module (16) bei der Befestigung im Gehäuse (12) automatisch elektrisch kontaktiert werden.

10. Vorrichtung nach einem der vorangehenden Ansprüche, **dadurch gekennzeichnet, dass** das Gehäuse (12) eine zentrale, durchgehende Aufnahme (21) für den freien Endbereich (14) eines Stativs (11) aufweist, wodurch die Befestigung der Vorrichtung (10) als Decken- oder Bodenbeleuchtung möglich ist.

## Claims

1. Apparatus for ambient lighting, essentially consisting of a housing, in which there is arranged a device for supplying power to numerous LED lamps which are arranged in an encircling manner and are supplied with power via an electric cable, **characterised in that** the housing (12) is provided with an encircling surface (15) which is inclined with respect to the horizontal (H) and has a framework-like construction with numerous openings (18, 20), at least some of which are provided for receiving exchangeable LED modules (16).

2. Apparatus according to Claim 1, **characterised in that** the LED lamps (16) are arranged in a manner encircling in a region of 360°.

3. Apparatus according to Claim 1 or 2, **characterised in that** the angle (α) between the inclined surface (15) and the horizontal (H) is between 10° and 45°, preferably 30°.

4. Apparatus according to one of the preceding claims, **characterised in that** the housing (12) is of frustoconical form and is upwardly open.

5. Apparatus according to one of the preceding claims, **characterised in that** the housing (12) has additional openings (18, 20) in the region of the inclined surface (15) and/or of the underside (19).

6. Apparatus according to one of the preceding claims, **characterised in that** the LED modules (16) are provided with cooling devices (17), preferably cooling ribs, on the back.

7. Apparatus according to one of the preceding claims, **characterised in that** the housing (12) of the apparatus (10) is formed in such a manner that a multiplicity of apparatuses are stackable in one another.

8. Apparatus according to one of the preceding claims, **characterised in that** the housing (12) is provided with a strain relief (26) for the power cable (13), which strain relief is formed from a body, preferably a sphere (27), fastened on the cable (13) and releasably arranged in a correspondingly formed, trough-shaped receptacle (28) present in the housing (12).

9. Apparatus according to one of the preceding claims, **characterised in that** the LED modules (16) are automatically electrically contacted upon fastening in the housing (12).

10. Apparatus according to one of the preceding claims, **characterised in that** the housing (12) has a central, through receptacle (21) for the free end region (14) of a stand (11), whereby the fastening of the apparatus (10) as ceiling or floor lighting is possible.

## Revendications

1. Dispositif d'éclairage de l'environnement, essentiellement composé d'une coque, dans laquelle un dispositif destiné à l'alimentation de l'énergie est disposé pour de nombreux moyens d'éclairage à DEL disposés périphériquement, lesquels sont alimentés en courant par le biais d'un câble électrique, **caractérisé en ce que** la coque (12) est munie d'une face (15) inclinée par rapport à l'horizontale (H), périphérique, qui présente une structure en forme de treillis, avec de nombreux évidements (18, 20), lesquels sont prévus au moins en partie pour recevoir des modules de DEL (16) remplaçables.

2. Dispositif selon la revendication 1, **caractérisé en ce que** les moyens d'éclairage à DEL (16) sont disposés périphériquement dans une zone de 360°.

3. Dispositif selon la revendication 1 ou 2, **caractérisé en ce que** l'angle (α) entre la face (15) inclinée et l'horizontale (H) est compris entre 10° et 45°, de préférence 30°.

4. Dispositif selon l'une des précédentes revendications, **caractérisé en ce que** la coque (12) est conçue en forme de tronc de cône et est ouverte vers le haut.

5. Dispositif selon l'une des précédentes revendications, **caractérisé en ce que** la coque (12) présente dans la zone de la face (15) inclinée et/ou le côté inférieur (19) des évidements supplémentaires (18, 20).

6. Dispositif selon l'une des précédentes revendications, **caractérisé en ce que** les modules de DEL (16) sont munis, à l'arrière, de dispositifs de refroidissement (17), de préférence des ailettes de refroidissement.

7. Dispositif selon l'une des précédentes revendications, **caractérisé en ce que** la coque (12) du dispositif (10) est conçue de telle sorte qu'une multitude de dispositifs peuvent être empilés les uns dans les autres.

8. Dispositif selon l'une des précédentes revendications, **caractérisé en ce que** la coque (12) est munie d'une décharge de traction (26) pour le câble de courant (13), laquelle est formée d'un corps fixé au niveau du câble (13), de préférence une bille (27), qui est disposé amovible dans un logement (28) en forme de cuvette dans la coque (12), de forme correspondante.

9. Dispositif selon l'une des précédentes revendications, **caractérisé en ce que** les modules de DEL (16) sont en contact électrique automatiquement lors de la fixation dans la coque (12).

10. Dispositif selon l'une des précédentes revendications, **caractérisé en ce que** la coque (12) présente un logement (21) central, traversant, pour la zone d'extrémité (14) libre d'un trépied (11), permettant la fixation du dispositif (10) en tant qu'éclairage de plancher ou de plafond.
